# FASCICULE DE BREVET EUROPEEN

(11) **EP 0 468 853 B1**
(45) Date de publication et mention de la délivrance du brevet: **05.10.1994**
(21) Numéro de dépôt: 91401970.8
(22) Date de dépôt: 15.07.1991
(51) Int. Cl.: B30B 9/06

(54) **Presse de traitement de déchets hétérogènes**
Presse zum Behandeln von heterogenen Abfällen
Press for treating heterogeneous waste materials

(30) Priorité: 26.07.1990 FR 9009577
(43) Date de publication de la demande: 29.01.1992
(73) Titulaire: NEYRPIC FRAMATOME MECANIQUE, 92400 Courbevoie (FR)
(72) Inventeur: Gourdol, Jacques, F-38760 Varces-Allieres-Risset (FR)
(74) Mandataire: Lanceplaine, Jean-Claude

(56) Documents cités:
- FR-A- 2 615 444
- US-A- 3 980 014
- US-A- 4 665 817

## Description

La présente invention concerne une presse de traitement de déchets hétérogènes.

Depuis plusieurs années, le volume grandissant des déchets et notamment des ordures ménagères oblige à rechercher des solutions permettant de traiter et de valoriser ces déchets.

On a déjà penser à utiliser comme combustible de tels déchets, mais la présence dans ceux-ci d'une forte teneur en eau et de produits incombustibles ne permet de produire qu'une énergie trop faible.

En effet, de tels déchets sont constitués par une phase liquide ne contenant que des produits organiques et par une phase solide contenant des matières métalliques, minérales et synthétiques.

Une solution consiste à presser ces déchets ce qui permet d'obtenir, d'une part des résidus suffisamment secs pour constituer un combustible présentant un pouvoir calorifique acceptable et, d'autre part des substances fluides utilisables selon leur nature, en agriculture comme produits d'amendement des sols ou comme matières premières à partir desquelles on peut extraire des produits chimiques.

On connait déjà des dispositifs permettant de comprimer ces déchets qui sont le plus souvent constitués par des presses hydrauliques comportant une zone d'alimentation recevant les déchets hétérogènes à traiter, une chambre de pressage reliée à des moyens de récupération de la phase liquide et une chambre d'évacuation de la phase solide située en aval de ladite chambre de pressage.

Cette chambre de pressage comprend un orifice d'entrée et un orifice de sortie et possède une section égale à celle d'un piston d'un premier vérin.

La paroi de ladite chambre comporte une multitude de perforations débouchant dans un canal d'évacuation de la phase liquide extraite par compression des déchets.

L'orifice de sortie de la chambre de pressage est généralement obturée par un bouchon porté par une tige d'un second vérin opposé au premier.

Les pistons des deux vérins sont mobiles alternativement entre, d'une part, une première position de compression des déchets et d'évacuation de la phase liquide lors de laquelle le piston du premier vérin pénètre dans la chambre de pressage et le piston du second vérin obture l'orifice de sortie de ladite chambre et, d'autre part, une seconde position d'évacuation de la phase solide lors de laquelle le piston du premier vérin continue sa course et le piston du deuxième vérin libère l'orifice de sortie de ladite chambre de pressage.

On connaît également dans le FR-A-2 510 474, une presse de traitement de déchets, comportant :
- un bâti,
- une zone d'alimentation recevant les déchets hétérogènes à traiter, ouverte vers le haut et présentant deux ouvertures latérales opposées de section adaptée à celle d'un piston de compression mobile entre l'une des ouvertures de la zone d'alimentation et une position située au-delà de l'autre ouverture de ladite zone d'alimentation,
- une chambre de pressage comprenant un orifice d'entrée et un orifice de sortie, opposés et disposés coaxialement par rapport à la zone d'alimentation, ladite chambre ayant une section égale à celle du piston de compression et comportant des passages calibrés reliant ladite chambre de pressage à des moyens de récupération de la phase liquide,
- une chambre d'évacuation de la phase solide située en aval de la chambre de pressage,
- et un élément à guillotine mobile transversalement par rapport à l'axe de la chambre de pressage entre une première position d'obturation de l'orifice de sortie de ladite chambre de pressage pendant la compression des déchets hétérogènes et une seconde position d'ouverture dudit orifice de sortie pour l'extraction de la phase solide de ladite chambre de pressage.

Mais ce type de presses présente des inconvénients et notamment pose des problèmes dûs au maintien de l'étanchéité entre la chambre de pressage et la chambre d'évacuation de la phase solide.

En effet, compte tenu des pressions importantes engendrés au moment du pressage des déchets, l'étanchéité n'est pas maintenue au niveau de l'orifice de sortie de la chambre de pressage par le piston du second vérin, si bien que des fuites de liquide se produisent et pénètrent dans la chambre d'évacuation de la phase solide.

Ces fuites ont donc pour effet de remouiller la phase solide au moment de son évacuation ce qui diminue l'intérêt et les avantages d'une telle presse, étant donné que la séparation des phases composant les déchets n'est pas complètement réalisée.

De plus, dans le FR-A-2 510 474, la face de fermeture de l'élément à guillotine comporte une grille à travers laquelle le liquide peut être extrait lors de l'opération de pressage des déchets.

Le but de la présente invention est d'éviter ces inconvénients et de proposer une presse qui soit simple à réaliser, tout en permettant d'obtenir des produits secs présentant un pouvoir calorifique nettement plus accru par rapport aux produits obtenus a l'aide des presses utilisées jusqu'à présent.

L'invention a donc pour objet une presse de traitement de déchets hétérogènes comprenant une phase solide et une phase liquide, ladite presse comportant:
- un bâti,
- une zone d'alimentation recevant les déchets hétérogènes à traiter, ouverte vers le haut et présentant deux ouvertures latérales opposées de section adaptée à celle d'un piston de compression mobile entre l'une des ouvertures de la zone d'alimentation et une position au-delà de l'autre ouverture de ladit zone d'alimentation,
- une chambre de pressage comprenant un orifice d'entrée et un orifice de sortie, opposés et disposés coaxialement par rapport à la zone d'alimentation, ladite chambre ayant une section égale à celle du piston de compression et comportant des passages calibrés reliant ladite chambre de pressage à des moyens de récupération de la phase liquide,
- une chambre d'évacuation de la phase solide située en aval de la chambre de pressage,
- un organe de forme complémentaire à la chambre d'évacuation et mobile transversalement par rapport à l'axe de la chambre de pressage entre une première position d'obturation de l'orifice de sortie de ladite chambre de pressage pendant la compression des déchets hétérogènes et une seconde position d'ouverture dudit orifice de sortie pour l'extraction de la phase solide de ladite chambre de pressage, caractérisée en ce qu'elle comporte :
- des moyens de séparation des fuites de phase liquide et de la phase solide dans la chambre d'évacuation de ladite phase solide.

Selon d'autres caractéristiques :
- les moyens de séparation sont formés par un volet pivotant,
- le volet pivotant bascule entre une première position mettant en communication la chambre d'évacuation avec des moyens de récupération des fuites de phase liquide pendant la compression des déchets hétérogènes dans la chambre de presssage et une seconde position mettant en communication la chambre d'évacuation avec des moyens de récupération de la phase solide pendant l'extraction de ladite phase solide de ladite chambre de pressage.
- l'organe comporte à sa partie inférieure des couteaux de nettoyage des parois de la chambre d'évacuation.

D'autres caractéristiques et avantages de l'invention apparaîtront au cours de la description qui va suivre, faite en se référant aux dessins annexés donnés uniquement à titre d'exemple et sur lesquels :
- la Fig. 1 est une vue schématique en coupe longitudinale d'une presse réalisée conformément à l'invention,
- la Fig. 2 est une vue de dessus de la Fig. 1,
- les Figs. 3 à 5 sont des vues schématiques en coupe montrant les différentes étapes de fonction-nement de la presse selon l'invention.

La presse représentée aux Figs. 1 et 2 comporte un bâti 1 supportant notamment un réceptacle 2 formant une zone d'alimentation 3 des déchets hétérogènes.

A cet effet, la zone d'alimentation 3 est ouverte vers le haut et surmontée par une trémie 4 équipée d'au moins un fouloir, non représenté, permettant d'introduire les déchets dans ladite zone d'alimentation 3.

Cette zone d'alimentation 3 présente deux ouvertures latérales opposées 5 et 6 de section adaptée à celle d'un piston de compression 7 d'un vérin 8, par exemple hydraulique, supporté par le bâti 1.

Le piston 7 est mobile entre l'ouverture 5 et une position située au-delà de l'autre ouverture 6 de la zone d'alimentation 3.

L'ouverture 6 de la zone d'alimentation 3 débouche dans une chambre de pressage 9 coaxiale à cette zone d'alimentation 3 et de section égale à celle du piston 7. Cette chambre de pressage 9 a une forme annulaire et comporte deux ouvertures latérales opposées 10 et 11.

La chambre de pressage 9 comporte intérieurement une chemise 12 perçée d'une multitude de petits passages calibrés 12a mettant en communication l'intérieur de ladite chambre de pressage 9 avec des moyens de récupération de la phase liquide par l'intermédiaire d'une goulotte 13.

La chambre de pressage 9 communique par l'orifice de sortie 11 avec une chambre 14 d'évacuation de la phase solide des déchets.

Dans cette chambre 14 d'évacuation est monté un organe mobile transversalement par rapport à l'axe de la chambre de pressage 9.

Cet organe mobile est constitué par un coulisseau 15 de forme complémentaire à la chambre 14 d'évacuation.

Le coulisseau 15 se déplace sous l'action d'un vérin 16, par exemple hydraulique, entre une première position d'obturation de l'orifice de sortie 11 de la chambre de pressage 9 et une seconde position d'ouverture dudit orifice 11.

Au cours de son déplacement, le coulisseau 15 est guidé par des glissières 17 solidaires du bâti 1.

D'autre part, le coulisseau 15 comporte à la partie inférieure de ses faces en contact avec les parois de la chambre 14 d'évacuation, des couteaux 18 permettant le nettoyage des parois de ladite chambre au cours du déplacement dudit coulisseau.

Au-dessous de la chambre 14 d'évacuation, la presse comporte des moyens 20 de séparation des fuites de phase liquide s'écoulant par l'orifice de sortie 11 de ladite chambre et de la phase solide.

Ces moyens 20 sont constitués par un caisson 21 dont le fond est pourvu d'un orifice 22 et dont l'une des parois latérales comporte une ouverture 23.

Dans cette ouverture 23 est monté un volet 24 pivotant entre une première position mettant en communication la chambre d'évacuation 14 et des moyens, non représentés, de récupération des fuites de phase liquide par l'intermédiaire de l'orifice 22 et une seconde position mettant en communication la chambre d'évacuation 14 et des moyens, non réprésentés, de récupération de la phase solide par l'intermédiaire de l'ouverture 23.

Le fonctionnement de la presse décrite ci-dessus est le suivant :
Les déchets hétérogènes à traiter sont introduits dans la trémie 4 et poussés dans la zone d'alimentation 3 par exemple par un fouloir non représenté.

Au début du cycle du traitement, de manière à permettre l'introduction des déchets dans la zone d'alimentation 3, le piston 7 est en position dégagée comme représenté sur les Figs. 1 et 2.

Le coulisseau 15 est, sous l'action du vérin 16, placé en position basse et obture l'orifice de sortie 11 de la chambre de pressage 9 et le volet 24 pivote de façon à obturer l'ouverture 23 et à libérer l'orifice 22 (Fig. 3).

Ensuite, le piston 7, commandé par le vérin 8, se déplace vers la chambre de pressage 9 en pousssant les déchets contenus dans la zone d'alimentation 3 vers ladite chambre 9.

Le piston 7, en poursuivant son avance, pousse les déchets dans la chambre de pressage 9 jusqu'à l'obtention d'une haute pression et les comprime dans celle-ci contre le coulisseau 15.

Lors de la compression des déchets dans la chambre de pressage 9, la phase liquide est exprimée de ces déchets bruts et est évacuée par la goulotte 13 à travers les passages calibrés 12a ménagés dans la chemise 12.

De plus, les fuites de phase liquide s'écoulant par l'orifice de sortie 11 dans la chambre 14 d'évacuation sont recueillies par le caisson 21 et évacuées par l'orifice 22 (Fig. 3).

Le pressage des déchets étant terminé, le coulisseau 15 est remonté sous l'action du vérin 16 afin de libérer l'orifice de sortie 11 de la chambre de pressage 9 et le volet 24 bascule de façon à obturer l'orifice 22 et à libérer l'ouverture 23 du caisson 21.

Par avance du piston 7 dans la chambre de pressage 9, les parties solides et sèches des déchets sont sorties de ladite chambre et ensuite, par la descente du coulisseau 15, poussées contre le volet 24 pour être évacuées par l'ouverture 23 (Fig. 4 et 5).

Grâce aux couteaux 18, le coulisseau 15 dans son mouvement de descente sert de cisaille dans l'éventualité d'un coincement des parties solides et assure le nettoyage des parois de la chambre 14 d'évacuation.

Lorsque les parties solides ont été évacuées, le piston 7 revient à sa position initiale pour un nouveau cycle de fonctionnement semblable au précédent.

Ce système présente l'avantage de pouvoir s'affranchir des contraintes d'étanchéité au niveau de l'obturation de l'orifice de sortie de la chambre de pressage et cela grâce à un acheminement des produits secs en dehors de la zone de récupération des fuites de phase liquide.

De plus, ce système présente également l'avantage d'éviter tout élément pour réaliser une contre-pression au moment du pressage des déchets.

## Revendications

1. Presse de traitement de déchets hétérogènes comprenant une phase solide et une phase liquide, ladite presse comportant :
- un bâti (1),
- une zone (3) d'alimentation recevant les déchets hétérogènes à traiter, ouverte vers le haut et présentant deux ouvertures (5, 6) latérales opposées de section adaptée à celle d'un piston (7) de compression mobile entre l'une (5) des ouvertures de la zone d'alimentation (3) et une position située au-delà de l'autre ouverture (6) de ladite zone d'alimentation,
- une chambre de pressage (9) comprenant un orifice d'entrée (10) et un orifice de sortie (11), opposés et disposés coaxialement par rapport à la zone d'alimentation (3), ladite chambre (9) ayant une section égale à celle du piston (7) de compression et comportant des passages calibrés (12a) reliant ladite chambre (9) de pressage à des moyens (13) de récupération de la phase liquide,
- une chambre (14) d'évacuation de la phase solide située en aval de la chambre (9) de pressage,
- et un organe (15, 16, 18) de forme complémentaire à la chambre d'évacuation et mobile transversalement par rapport à l'axe de la chambre (9) de pressage entre une première position d'obturation de l'orifice de sortie (11) de ladite chambre (9) de pressage pendant la compression des déchets hétérogènes et une seconde position d'ouverture dudit orifice de sortie (11) pour l'extraction de la phase solide de ladite chambre (9) de pressage, caractérisée en ce qu'elle comporte :
- des moyens (20) de séparation des fuites de la phase liquide et de la phases solide dans la chambre (14) d'évacuation de ladite phase solide.

2. Presse selon la revendication 1, caractérisée en ce que les moyens (20) de séparation sont formés par un volet pivotant (24).

3. Presse selon la revendication 2, caractérisée en ce que le volet pivotant (24) bascule entre une première position mettant en communication la chambre (14) d'évacuation avec des moyens de récupération des fuites de phase liquide pendant la compression des déchets hétérogènes dans la chambre (9) de pressage et une seconde position mettant en communication la chambre d'évacuation avec des moyens de récupération de la phase solide pendant l'extraction de ladite phase solide de ladite chambre (9) de pressage.

4. Presse selon la revendication 1, caractérisée en ce que l'organe (15) comporte à sa partie inférieure des couteaux (18) de nettoyage des parois de la chambre (14) d'évacuation.

## Claims

1. Press for processing heterogeneous waste products composed of a solid phase and a liquid phase, said press comprising:
- a frame (1);
- a supply zone (3) to receive the heterogeneous waste products to be processed, which is open at the top and has two opposing lateral openings (5,6) adapted in cross-section to that of a plunger (7), which may be moved between one (5) of the openings of the supply zone (3) and a position located above the other opening (6) of said supply zone;
- a pressure chamber (9) having an inlet (10) and an outlet (11) arranged opposite one another and disposed coaxially to said supply zone (3), said chamber (9) having a cross-section equal to that of the plunger (7) and containing calibrated passages (12a) connecting said pressure chamber (9) to means (13) for recovering the liquid phase;
- an evacuation chamber (14) for the solid phase located downstream of said pressure chamber (9);
- a means (15,16,18), which corresponds in form to said evacuation chamber and may be moved transversely to the axis of said pressure chamber (9) between a first closing position of the outlet (11) of said pressure chamber (9) during compression of the heterogeneous waste products and a second opening position of said outlet (11) for extraction of the solid phase from said pressure chamber (9), characterised in that it comprises means (20) for separation of discharges of the liquid phase and of the solid phase in said evacuation chamber (14) of said solid phase.

2. Press according to claim 1, characterised in that the separating means (20) are formed by a swivel valve (24).

3. Press according to claim 2, characterised in that the swivel valve (24) swings between the first position for connection of the evacuation chamber (14) with the means for recovering the discharges of the liquid phase during compression of the heterogeneous waste products in the pressure chamber (9) and a second position for connection of the evacuation chamber with the means for recovering the solid phase during extraction of said solid phase from said pressure chamber (9).

4. Press according to claim 1, characterised in that the means (15) is provided with blades (18) on its lower section for cleaning the walls of the evacuation chamber (14).

## Patentansprüche

1. Presse zur Behandlung von heterogenen Abfällen, welche eine feste und eine flüssige Phase enthalten, wobei die Presse
- einen Rahmen (1),
- eine Speisezone (3), welche die zu behandelnden heterogenen Abfälle erhält, nach oben offen ist und zwei gegenüberliegende seitliche Öffnungen (5, 6) mit einem Querschnitt aufweist, der demjenigen eines Kompressionskolbens (7) angepaßt ist, der zwischen der einen (5) der Öffnungen der Speisezone (3) und einer Stellung beweglich ist, die jenseits der anderen Öffnung (6) der Speisezone liegt,
- eine Preßkammer (9), welche eine Eintrittsöffnung (10) und eine Austrittsöffnung (11) aufweist, die einander gegenüberliegend und koaxial in Bezug auf die Speisezone (3) angeordnet sind, wobei die Kammer (9) einen Querschnitt gleich demjenigen des Kompressionskolbens (7) hat und kalibrierte Durchgänge (12a) aufweist, welche die Preßkammer (9) mit Mitteln (13) zur Wiedergewinnung der flüssigen Phase verbinden,
- eine Entleerungskammer (14) für die feste Phase, welche auf die Preßkammer (9) folgend angeordnet ist,
- und eine Einrichtung (15, 16, 18), welche zur Entleerungskammer komplementäre Form hat und in Querrichtung in Bezug auf die Achse der Preßkammer (9) zwischen einer ersten Stellung zum Verschließen der Ausgangsöffnung (11) der Preßkammer (9) während des Komprimierens der heterogenen Abfälle und einer zweiten Stellung zum Freigeben der Ausgangsöffnung (11) zum Abnehmen der festen Phase aus der Preßkammer (9) beweglich ist, aufweist,
dadurch gekennzeichnet, daß sie
- Mittel (20) zum Trennen von Leckageverlusten der flüssigen Phase und der festen Phase in der Entleerungskammer (14) für die feste Phase aufweist.

2. Presse nach Anspruch 1, dadurch gekennzeichnet, daß die Trennmittel (20) durch eine schwenkbare Klappe (24) gebildet sind.

3. Presse nach Anspruch 2, dadurch gekennzeichnet, daß die schwenkbare Klappe (24) zwischen einer ersten Stellung, in der sie die Entleerungskammer (14) mit Wiedergewinnunngsmitteln für die Verluste an flüssiger Phase während der Kompression der heterogenen Abfälle in der Preßkammer (9) in Verbindung setzt, und einer zweiten Stellung, in der sie die Entleerungskammer mit Wiedergewinnungsmitteln für die feste Phase während des Abziehens der festen Phase aus der Preßkammer (9) in Verbindung setzt, kippt.

4. Presse nach Anspruch 1, dadurch gekennzeichnet, daß die Einrichtung (15) in ihrem unteren Teil Messer (18) zum Reinigen der Wände der Entleerungskammer (14) aufweist.
